# EUROPÄISCHE PATENTSCHRIFT

(11) **EP 0 150 873 B1**
(45) Veröffentlichungstag und Bekanntmachung des Hinweises auf die Patenterteilung: **25.05.1988**
(21) Anmeldenummer: 85200033.0
(22) Anmeldetag: 16.01.1985
(51) Int. Cl.: A47C 23/06

(54) **Matratzenrost**
Mattress support
Sommier

(30) Priorität: 17.01.1984 NL 8400147
(43) Veröffentlichungstag der Anmeldung: 07.08.1985
(73) Patentinhaber: INDUSTRIE EN HANDELMIJ RIVIERA B.V., NL-1394 AA Nederhorst den Berg (NL)
(72) Erfinder: Bosma, Oebele, NL-1272 JH Huizen (NL)
(74) Vertreter: van der Beek, George Frans, Ir.

(56) Entgegenhaltungen:
- BE-A- 745 379
- CH-A- 151 251
- DE-A- 1 958 100
- DE-C- 349 424
- DE-C- 677 226
- US-A- 2 302 479

## Beschreibung

Die Erfindung bezieht sich auf einen Matratzenrost mit einem rechtwinkligen Rahmen, einer Anzahl von in gegenseitigem Abstand in Querrichtung des Rahmens angeordneten Latten und zwischen den Enden der Latten und den Längsträgern des Rahmens befestigten metallenen Blattfedern, wobei sich die Enden der Latten oberhalb des Niveaus des Rahmens erstrecken.

Ein Matratzenrost der genannten Art ist aus BE-A-745 379 bekannt. Bei dieser bekannten Ausführung liegen die Enden der Latten innerhalb des Niveaus des oberen Rands des Rahmens, und die metallenen Blattfedern, mit denen die Enden der Latten an den Längsträgern des Rahmens befestigt sind, haben im wesentlichen ein aufrecht stehend U-förmiges Profil. Ein Nachteil dieser Ausführung besteht darin, dass die Latten nicht über den Längsträgern des Rahmens enden, so dass die Längsränder der Matratze nicht federnd abgestützt sind. Ein anderer Nachteil besteht darin, dass eine auf den Lattenrost ausgeübte Belastung etwa durch eine darauf sitzende oder liegende Person sich auf einen begrenzten Biegebereich der Federn konzentriert, wodurch Schäden auftreten können. Derartige unter Belastung durch Biegung über den elastischen Bereich hinaus hervorgerufene Schäden können in noch stärkerem Masse bei C-förmigen Federn auftreten, welche im mittleren Bereich des Lattenrosts zwischen einander überlappenden Enden der Latten und Mittelträgern angeordnet sind.

Die vorstehend genannten Mängel sind bei einem Matratzenrost gemäss der Europäischen Patentanmeldung 80 107 960.9, veröffentlicht unter Nr. 0 031 132, vermieden. Bei diesem Matratzenrost bestehen die federnden Elemente zwischen den Enden der Latten und den Längsträgern des Rahmens aus einem Gummistreifen, welcher an einern Ende über eine weitere Verdickung mit einem als hölzerner Klotz oder Metallprofil ausgebildeten Abstandhalter verbunden ist. Der Abstand halter hat einen gekrümmten Bereich, über welchen sich die Gummistreifen abrollen kann. Die Federung kommt dadurch zustande, dass die Gummistreifen auf Zug belastet werden. Es ist offensichtlich, dass derartige auf Zug belastete Gummistreifen nach einer gewissen Gebrauchszeit einreissen können. Die Lebensdauer derartiger bekannter Matratzenroste lässt dementsprechend auch zu wünschen übrig.

Die Erfindung bezweckt die Beseitigung der vorstehend genannten Mängel bekannter Matratzenroste und die Schaffung eines Matratzenrosts der eingangs genannten Art, dessen einfach geformte metallene Blattfedern bei Belastung des Rosts keiner Gefahr von Schäden durch Biegen über den elastischen Bereich hinaus ausgesetzt sind, und bei welchem die Federwirkung über die gesamte Breite des matratzenrosts gleich ist, so dass die Matratze auch an den Seitenrändern des Rahmens federnd abgestützt ist.

Zu diesem Zweck is ein Matratzenrost der eingangs genannten Art gemäss der Erfindung dadurch gekennzeichnet, dass die Blattfedern jeweils ein im wesentlichen liegend V-förmiges Profil aufweisen, mit einem oberen und einem unteren Schenkel, welche in Richtung auf einen an der Innenseite des Rahmens liegenden Verbindungsbereich konvergieren, dass die freie Länge jedes Schenkels im unbelasteten Zustand einer Feder grösser ist als des senkrechte Abstand zwischen den Stellen der Schenkel, mit denen sie am Ende der Latte bzw. am Rahmen befestigt sind, und dass die Latten biegesteif ausgeführt sind und durch die Befestigung der oberen Schenkeln der Federn an die Latten eine Verformung unter Belastung über die Federn verteilt wird und örtliche Biegeverformungen vermieden werden.

Das freie Ende des oberen Schenkels jeder Feder ist mit wenigstens einer Latte verbunden, während das freie Ende des unteren Schenkels an einem Lähgsträger des Rahmens befestigt ist. Unter senkrechter Belastung kann der obere Schenkel keine kreisbogenförmige Schwenkbewegung vollführen, da die Latte, an welcher der Schenkel befestigt ist, steif und in Längsrichtung nicht dehnbar ist. Dies bedeutet, dass die in dem Matratzenrost montierten Blattfedern unter senkrechter Belastung einer Verformung unterworfen sind, welche sich über den grössten Teil der Fläche der Feder erstreckt. Die Belastung verteilt sich somit über den oberen Schenkel, den Verbindungsbereich zwischen den beiden Schenkeln und den unteren Schenkel. Dadurch sind örtliche Biegeverformungen über den elastischen Bereich hinaus sowie Ermüdungserscheinungen durch häufiges Biegen entlang einer und derselben Biegelinie ausgeschlossen.

Zum Erreichen eines relativ grossen Verformungswiderstands der montierten Federn unter Belastung kommt es darauf an, dass die freie Länge der Federschenkel relativ gross ist. Sie ist die freie Länge jedes Federschenkels im unbelasteten Zustand einer Feder beispielsweise grösser als der senkrechte Abstand zwischen den Stellen der Federschenkel, an welchen sie am Ende einer Latte bzw. am Rahmen befestigt sind. Die Form der Federn weicht somit deutlich von derjenigen eines Halbkreises ab. Die grosse Länge des oberen und des unteren Schenkels macht es erforderlicht, dass der Verbindungsbereich dazwischen einwärts gerichtet ist .und damit innerhalb des Rahmens liegt.

Aus DE-A-677 226 ist eine Matratze mit federenden Längsleisten aus Holz bekannt, welche Längsleisten auf federende Querleisten aus Holz befestigt sind. Zwischen diesen Querleisten und zwei Aufliegeleisten befinden sich Bogenfedern. Durch die federenden Eigenschaften der Längs-und Querleisten können die Schenkel der Bogenfedern eine kreisbogenförmige Schwenkbewegung vollführen, d. H. dass eine Verformung über den grössten Teil der Fläche der Feder unmöglich ist. Örtliche Biegeverformungen sind nicht ausgeschlossen.

Weiter ist aus CH-A-151 251 ein Lattenrost mit in der Längsrichtung des Rahmens verlaufenden Latten bekannt. Durch Blattfedern und S-förmige Spiralfedern werden die Latten etwas nach Oben bombiert. Örtliche Biegeverformungen über den elastischen Bereich hinaus sowie Ermüdungserscheinungen können bei den S-förmigen Spiralfedern nicht vermieden werden.

Das Vermögen des Matratzenrosts, sich der Belastung durch eine darauf liegende Person anzupassen, kann dadurch verbessert werden, daß der obere Schenkel jeder Feder zwei Laschen für die Verbindung mit zwei schmalen Latten aufweist.

Die Blattfedern können jeweils aus getrennt . voneinander gefertigten oberen und unteren Schenkeln zusammengesetzt sein, welche mittels Nieten od. dergl. miteinander verbunden sind. In der bevorzugten Ausführungsform besteht der Verbindungsbereich zwischen den Schenkeln der einzelnen V-förmigen Federn jedoch aus einem ein im wesentlichen halbkreisförmiges Profil aufweisenden Abschnitt. In diesem Falle besteht die Feder dann jeweils aus einem Stück.

Um die Federkraft verringern zu können bzw. um auf einfache Weise ein härteres Bett schaffen zu können kann der obere Schenkel jeder Feder am Übergang zu dem halbkreisförmigen Verbindungsbereich einen Knick aufweisen, welcher dazu dient, ein in den Verbindungsbereich eingesetztes Einsatzstück aus einem elastischen Werkstoff festzuhalten.

Im folgenden ist ein Ausführungsbeispiel der Erfindung anhand der Zeichnung erläutert. Es zeigen :
Fig. 1 eine zerlegte Schrägansicht eines Teils eines Matratzenrosts,
Fig. 2 eine Fig. 1 entsprechende Schrägansicht im zusammengebauten Zustand und
Fig. 3 eine Profilansicht einer Blattfeder im . unbelasteten und im belasteten Zustand.

Der dargestellte Matratzenrost hat einen rechteckigen Rahmen 1 und eine Anzahl von in gegenseitigem Abstand angeordneten Latten 2. Zwischen dem Ende jeder Latte 2 und dem Rahmen 1 ist ein federndes Element in Form einer etwa V-förmig gebogenen Blattfeder 3 angeordnet. Der untere Schenkel der Blattfeder 3 ist mittels Schrauben 4 od. dergl. am Rahmen 1 befestigt. Der obere Schenkel der Blattfeder 3 läuft in zwei Laschen 5 und 6 aus, welche jeweils von einer länglichen Öffnung 7 durchsetzt sind. Die Enden der Latten 2 stecken jeweils in einer Zwinge 8, welche an der Unterseite einen verdrehbaren Riegel 9 von länglicher Form trägt. In dem in Fig. 2 gezeigten zusammengebauten Zustand ist der Riegel 9 durch die Öffnung 7 einer Lasche 5 oder 6 hindurchgesteckt und zur Verriegelung um 90° verdreht.

Wie man insbesondere in Fig. 3 erkennt, konvergieren der obere Schenkel 3a und der untere Schenkel 3b jeder Feder 3 zu einem Verbindungsbereich 3c, welcher ein im wesentlichen halbkreisförmiges Profil aufweist. Unweit des Übergangs des oberen Schenkels 3a in den Verbindungsbereich 3c ist im oberen Schenkel 3a ein Knick oder eine Krümmung 3d ausgebildet. In den Verbindungsbereich 3c kann ein Einsatzstück 11 aus Gummi eingesetzt werden, um auf diese Weise die Federkraft der Blattfeder 3 zu verringern, bzw. wenn der Benutzer ein härteres Bett haben möchte.

In Fig. 3 ist der unbelastete Zustand der Feder 3 in ausgezogenen Linien und der belastete Zustand mit strichpunktierten Linien dargestellt. Wäre der obere Schenkel 3a nicht mit einer Latte verbunden, dann würde er unter Belastung eine kreisbogenförmige Schwenkbewegung etwa um den Scheitel des Verbindungsbereichs 3c vollführen. Da der obere Schenkel 3a in der erfindungsgemäßen Anordnung jedoch mit wenigstens einer Latte 2 verbunden ist und diese nicht dehnbar ist, kann der obere Schenkel 3a keine kreisbogenförmige Schwenkbewegung vollführen, so daß unter Belastung im wesentlichen die gesamte Feder 3 bis in den durch strichpunktierte Linien angedeuteten Zustand verformt wird.

Der bedeutsamste Vorteil davon besteht darin, daß die Belastung sich über das größte Teil der Blattfeder verteilt und daß dementsprechend Beschädigungen der Feder durch örtliche Überschreitung des elastischen Verformungsbereichs oder durch Ermüdungserscheinungen, hervorgerufen durch wiederholtes Biegen um ein und dieselbe Biegelinie, ausgeschlossen sind. Darüber hinaus liefert die montierte Feder einen beträchtlich größeren Federwiderstand als eine im nicht montierten Zustand scharnierartig verformbare Feder. Diese Wirkung wird noch dadurch gefördert, daß die freie Länge der Schenkel der Blattfeder größer gewählt wird als der senkrechte Abstand zwischen den Stellen der Schenkel, mit denen sie am Ende einer Latte bzw. am Rahmen befestigt sind, im unbelasteten Zustand der Feder.

Die Blattfedern haben-eine lange Lebensdauer. Die. Schenkel der Blattfedern können auch mittels Schrauben, Nägeln, Nieten od. dergl. sowohl an den Latten als auch am Rahmen befestigt sein. Eine relativ große Anzahl schmaler Latten verleiht dem Matratzenrost eine erhöhte Nachgiebigkeit und Anpassungsfähigkeit. Durch die Befestigung jeweils zweier schmaler Latten an zwei Laschen einer einzigen Blattfeder ist der Matratzenrost befähigt, sich mit erhöhter Genauigkeit an die Belastung durch eine darauf liegende Person anzupassen.

Ein wesentliches Merkmal der Erfindung besteht darin, daß zwischen einem Längsträger des Rahmens und einem darüber befindlichen Ende einer Latte eine ein liegend V-förmiges Profil aufweisende Blattfeder befestigt ist, und daß dabei die Steifigkeit der Latte bewirkt, daß der obere Schenkel der Feder bei Belastung allein unter elastischer Verformung nahezu der gesamten Blattfeder abwärts bewegt werden kann, so daß schädliche örtliche Belastungen und dadurch hervorgerufene Beschädigungen vermieden werden, wobei mit einer recht wohlfeilen, einfachen Blattfeder gleichwohl eine große Federkraft erzielbar ist.

Im Rahmen der Erfindung sind verschiedene Abwandlungen des dargestellten und beschriebenen Matratzenrosts möglich. So können etwa beide Schenkel der Blattfeder mit Aussparungen versehen sein. Außerdem kann die Befestigung des oberen Schenkels jeder Feder an den Latten mittels einfacher Schrauben oder Nägel erfolgen.

## Patentansprüche

1. Matratzenrost mit einem rechteckigen Rahmen (1), einer Anzahl von in gegenseitigem Abstand in Querrichtung des Rahmens angeordneten Latten und zwischen den Enden der Latten (2) und den Längsträgern des Rahmens befestigten metallenen Blattfedern (3), wobei sich die Enden der Latten (2) oberhalb des Niveaus des Rahmens (1) erstrecken dadurch gekennzeichnet, dass die Blattfedern (3) jeweils ein im wesentlichen liegend V-förmiges Profil aufweisen, mit einem oberen und einem unteren Schenkel (3a bzw. 3b), welche in Richtung auf einen an der Innenseite des Rahmens (1) liegenden Verbindungsbereich (3c) konvergieren, dass die freie Länge jedes Schenkels (3a, 3b) im unbelasteten Zustand einer Feder (3) grösser ist als des senkrechte Abstand zwischen den Stellen der Schenkel (3a, 3b), mit denen sie am Ende der Latte (2) bzw. am Rahmen (1) befestigt sind, und dass die Latten (2) biegesteif ausgeführt sind und durch die Befestigung der oberen Schenkeln (3a) der Federn (3) an die Latten (2) eine Verformung unter Belastung über die Federn verteilt wird und örtliche Biegeverformungen vermieden werden.

2. Matratzenrost nach Anspruch 1, dadurch gekennzeichnet, dass der obere Schenkel (3a) jeder Feder (3) zwei Laschen (5, 6) für die Verbindung met zwei schmalen Latten (2) hat.

3. Matratzenrost nach Anspruch 1 oder 2, bei welchem jede Feder einstückig ausgebildet ist, dadurch gekennzeichnet, dass der Verbindungsbereich (3c) zwischen den Schenkeln (3a, 3b) jeder V-förmigen Feder (3) aus einem im Wesentlichen halbkreisförmigen Abschnitt besteht.

4. Matratzenrost nach Anspruch 3, dadurch gekennzeichnet, dass der obere Schenkel (3a) jeder Feder (3) am Übergang zum halbkreisförmigen Verbindungsbereich (3c) einen Knick oder eine Krümmung (3d) zum Festhalten eines in den Verbindungsbereich eingesetzten Einsatzstücks (11) aus elastischem Werkstoff aufweist.

## Claims

1. Mattress grid with a rectangular frame (1), with a number of laths arranged at a distance from one another in the transverse direction of the frame, and with metal leaf springs (3) fastened between the ends of the laths (2) and the longitudinal members of the frame, the ends of the laths (2) extending above the level of the frame (1), characterized in that the leaf springs (3) each have an essentially horizontal V-shaped profile, with an upper and a lower leg (3a and 3b) which converge in the direction of a connecting region (3c) located on the inside of the frame (1), in that the free length of each leg (3a, 3b) in the non- loaded state of a spring (3) is greater than the vertical distance between the locations of the legs (3a, 3b) at which they are fastened to the end of the lath (2) and to the frame (1), and in that the laths (2) are made resistant to bending, and as a result of the fastening of the upper legs (3a) of the springs (3) to the laths (2) a deformation under load is distributed via the springs and local bending deformations are prevented.

2. Mattress grid according to Claim 1, characterized in that the upper leg (3a) of each spring (3) has two plates (5, 6) for the connection to two narrow laths (2).

3. Mattress grid according to Claim 1 or 2, in which each spring is made in one piece, characterized in that the connecting region (3c) between the legs (3a, 3b) of each V-shaped spring (3) consists of an essentially semi-circular portion.

4. Mattress grid according to Claim 3, characterized in that the upper leg (3a) of each spring (3), at the transition to the semicircular connecting region (3c), has a kink or curve (3d) for the retention of an insert piece (11) made of elastic material which is inserted into the connecting region.

## Revendications

1. Sommier comportant un cadre (1) rectangulaire, un certain nombre de lattes disposées en travers à une certaine distance les unes des autres et des lames ressorts (3) métalliques fixées entre les extrémités des lattes (2) et les poutres longitudinales du cadre, les extrémités desdites lattes (2) s'étendant au-dessus du niveau du cadre (1), caractérisé en ce que chacune des lames ressorts (3) présente un profil ayant sensiblement la forme d'un V couché, possédant une jambe supérieure (3a) et une jambe inférieure (3b) qui convergent en direction d'une zone de raccordement (3c) disposée à l'intérieur du cadre, en ce que la longueur libre de chaque jambe (3a, 3b) est plus grande que la distance verticale séparant dans l'état non chargé du ressort les endroits de fixation desdites jambes respectivement sur les extrémités des lattes et sur le cadre, et en ce que les lattes (2) sont réalisées de manière rigide et que toute déformation sous charge est répartie sur toute la longueur des ressorts du fait de la fixation des jambes supérieures (3a) de ces ressorts (3) sur les lattes (2), évitant ainsi toute déformation locale par flexion.

2. Sommier conforme à la revendication 1, caractérisé en ce que la jambe supérieure (3a) de chaque ressort (3) possède deux pattes (5, 6) pour la liaison avec deux lattes (2) étroites.

3. Sommier conforme à l'une des revendications 1 ou 2, dans lequel chaque ressort est réalisé en une seule pièce, caractérisé en ce que la zone de raccordement (3c) entre les jambes (3a et 3b) de chaque ressort (3) en forme de V est constituée par une portion ayant sensiblement la forme d'un demi-cercle.

4. Sommier conforme à la revendication 3, caractérisé en ce que la jambe supérieure (3a) de chaque ressort (3) présente dans la zone de transition vers la zone de raccordement semi- circulaire (3c) un pli ou une cambrure (3d) destinée au maintien d'une pièce auxiliaire (11) en matière élastique insérée dans ladite zone de raccordement.
